# EUROPÄISCHE PATENTSCHRIFT

(11) **EP 2 170 240 B1**
(45) Veröffentlichungstag und Bekanntmachung des Hinweises auf die Patenterteilung: **05.03.2014**
(21) Anmeldenummer: 08750130.0
(22) Anmeldetag: 07.05.2008
(51) Int. Cl.: A61G 15/02, A61G 15/12

(54) **Behandlungsstuhl mit Kopfstützensteuerung und Verfahren für das Verstellen eines Behandlungsstuhls**
Treatment chair comprising a headrest control and method for the adjustment of a treatment chair
Siège de traitement à commande d'appuie-tête et procédé de réglage d'un siège de traitement

(30) Priorität: 08.05.2007 DE 102007022037
(43) Veröffentlichungstag der Anmeldung: 07.04.2010
(73) Patentinhaber: Sirona Dental Systems GmbH, 64625 Bensheim (DE)
(72) Erfinder: KAIBEL, Jens, 68623 Lampertheim-Hofheim (DE); KRATOCHWILLA, Hans Michael, A-2345 Brunn (AT)
(74) Vertreter: Sommer, Peter
(86) Internationale Anmeldenummer: PCT/EP2008/055608
(87) Internationale Veröffentlichungsnummer: WO 2008/135587

(56) Entgegenhaltungen:
- EP-A- 0 491 085
- EP-A- 0 589 086
- DE-A1- 10 147 349
- US-A- 5 884 350

## Beschreibung

### Technisches Gebiet

Die Erfindung betrifft ein Verfahren zur Steuerung eines Behandlungsstuhls für eine zahnärztliche Arbeitsplatz, der zumindest teilweise zumindest elektrisch verstellbar ist. Der Behandlungsstuhl weist zumindest ein Fußteil, ein auf dem Fußteil angeordnetes Sitzteil, eine am Sitzteil um eine Drehachse drehbar gelagerte Rückenlehne und eine an der Rückenlehne zumindest in einem Neigungswinkel um eine Schwenkachse verstellbare Kopfstütze auf. Zudem ist eine Steuer- und Regeleinheit und zumindest ein elektrischer Motor für die Verstellung des Behandlungsstuhls vorgesehen.

### Stand der Technik

Aus der EP 0 589 086 A1 und aus der EP 0 517 933 A1 sind Behandlungsstühle bekannt, die zur Steuerung der Patientenlagerung automatisch verstellbar sind. Hierzu sind mehrere Positionen des Behandlungsstuhls über die Steuer- und Regeleinheit in einem Speicher abrufbar und können über ein Bedienelement eingestellt werden. Jeder Position des Behandlungsstuhls sind verschiedene Neigungswinkel der Rückenlehne und Höhenniveaus des Sitzteils zugeordnet. Im einfachsten Falle ist jede Position des Behandlungsstuhls einem einzigen Eingabeelement wie beispielsweise einer Taste an dem Bedienelement zugeordnet. Für eine Oberkieferbehandlung wird der Behandlungsstuhl beispielsweise in eine Position gebracht, in der die Rückenlehne sehr schräg, mit einem großen Neigungswinkel angeordnet ist. Bei einer Unterkieferbehandlung ist die Rückenlehne mit einem geringeren Neigungswinkel angeordnet. Nachdem oder während der Behandlungsstuhl die jeweilige automatische Position anfährt, wird der Neigungswinkel der Kopfstütze angepasst. Im Falle der Oberkieferbehandlung muss der Kopf des Patienten überstreckt werden, wofür die Kopfstütze ebenfalls in einem sehr großen Neigungswinkel anzuordnen ist.

Die Aufgabe der Erfindung besteht darin, einen Behandlungsstuhl derart auszubilden und anzuordnen, dass eine einfache und präzise Anpassung des Neigungswinkels der Kopfstütze an den Neigungswinkel der Rückenlehne gewährleistet ist.

### Darstellung der Erfindung

Das erfindungsgemäße Verfahren nach Anspruch 1, umfasst die Verfahrensschritte, dass zunächst eine manuelle und/oder automatische Verstellung des Neigungswinkels der Kopfstütze durch ein Sensorsystem erfasst wird, anschließend durch das Sensorsystem zumindest ein elektrisches Kopfstützen-Steuersignal erzeugt wird und danach in Abhängigkeit von diesem Kopfstützen-Steuersignal die Ansteuerung des Motors für die Verstellung der Rückenlehne und/oder des Sitzteils erfolgt. Im Gegensatz zu den im Stand der Technik bekannten Verfahren wird bei diesem Verfahren der Neigungswinkel der Kopfstütze als Wert vorgegeben, um den übrigen Behandlungsstuhl einzustellen.

Für das Verfahren ist es von Vorteil, wenn die Verstellung des Neigungswinkels der Kopfstütze relativ zu einer Horizontalen oder einer Vertikalen durch das Sensorsystem erfasst wird.

Entsprechend kann die Verstellung des Neigungswinkels der Kopfstütze relativ zu der Rückenlehne durch das Sensorsystem vorgesehen sein.

In diesem Zusammenhang kann es auch von Vorteil sein, wennzumindest zwei diskrete Werte der Positionen der Kopfstütze um die Schwenkachse über das Sensorsystem erfasst werden und jedem diskreten Wert zumindest eine konkrete Position der Rückenlehne und zumindest eine konkrete Position des Sitzteils zugeordnet wird.

Je nach Ausbildung der Steuer- und Regeleinheit kann vorgesehen sein, dass die Position der Rückenlehne und die Position des Sitzteils gleichzeitig oder nacheinander eingestellt wird. Bei dem Behandlungsstuhl kann über ein Sensorsystem zumindest eine Position der Kopfstütze in Bezug zu ihrem Neigungswinkel erfassbar sein. In Abhängigkeit von der Position ist ein elektrisches Kopfstützen-Steuersignal von dem Sensorsystem erzeugbar und an die Steuer- und Regeleinheit für die Steuerung des Motors übermittelbar.

Hierdurch wird erreicht, dass weniger Einstellschritte zur optimalen Patientenlagerung notwendig sind, da der für die behandelnde Person an die Behandlungs- oder Operationssituation angepasste Neigungswinkel der Kopfstütze in Bezug zu der Rückenlehne als maßgebende Größe für die Einstellung des Behandlungsstuhls dient. Die über die Kopfstütze notwendige Lage des Patientenkopfes in Bezug auf die Rückenlehne ist Grundlage für die weitere automatische Einstellung des Behandlungsstuhls. Das durch die Einstellung der Kopfstütze erzeugte Kopfstützen-Steuersignal regelt die absolute Position beziehungsweise Neigung der Rückenlehne und ggf. weiterer Behandlungsstuhlteile.

Der Behandlungsstuhl kann zusätzlich zu der Rückenlehne ein Fußteil und ein Sitzteil aufweisen, wobei zumindest eines dieser Behandlungsstuhlteile zumindest mittelbar über den Motor verstellbar ist. Ausgehend von einem an die Behandlung angepassten Neigungswinkel der Kopfstütze werden alle übrigen Behandlungsstuhlteile automatisch an die Behandlungs- oder Operationssituation beziehungsweise an den Neigungswinkel der Kopfstütze angepasst.

Grund für die Abhängigkeit des Neigungswinkels der Kopfstütze ist, dass zunächst die Art der Behandlung oder der Operation maßgebend für den absoluten Neigungswinkel der Kopfstütze ist. Der Neigungswinkel der Kopfstütze wiederum ist maßgebend für die Einstellung der übrigen Behandlungsstuhlteile wie beispielsweise der Rückenlehne, da extreme Neigungswinkel der Kopfstütze nach hinten aus ergonomischen Gründen nicht erreicht werden können, ohne die Rückenlehne ebenfalls nach hinten zu neigen.

Das Sensorsystem kann derart ausgebildet sein, dass durch das Sensorsystem eine manuelle oder automatische Verstellung der Kopfstütze um die Schwenkachse mit einer Auflösung im Bereich zwischen 1 Grad und 65 Grad, insbesondere zwischen 10 Grad und 22 Grad, feststellbar ist. Dadurch ist es möglich, dass, während der Behandlungsstuhl in einer bestimmten Position verharrt, die Kopfstütze sich innerhalb eines bestimmten Bereiches bzw. innerhalb eines Winkelsektors um die Schwenkachse manuell oder automatisch verstellen lässt. Eine Feinjustierung der Kopfstütze ist somit möglich, ohne dass eine automatische Anpassung des Behandlungsstuhls erfolgt. Insbesondere die manuelle Verstellung der Kopfstütze bewirkt gegenüber einer automatischen Verstellung, dass noch weniger Einstellungsschritte zur optimalen Patientenlagerung notwendig sind, da die manuelle Verstellung sehr präzise und woraus erfindungsgemäß die Anpassung des Behandlungsstuhls ohne weitere Einstellschritte erfolgt.

Zusätzliche Einstellmöglichkeiten der Kopfstütze wie beispielsweise entlang einer geraden oder gekrümmten Gleitschiene können mit der Möglichkeit des Verschwenkens um die Schwenkachse kombiniert werden. Die Möglichkeit, eine relative oder absolute Position der Kopfstütze zu erfassen und eine automatische Anpassung des Behandlungsstuhls vorzusehen, lässt sich nicht nur in Bezug auf die Bewegung der Kopfstütze um die Schwenkachse realisieren.

Hierzu kann das Sensorsystem den Neigungswinkel der Kopfstütze absolut, bezogen auf eine Horizontale erfassen. Für die Behandlungs- oder Operationssituation ist entsprechend der Grundidee der Erfindung zunächst der absolute Neigungswinkel der Kopfstütze maßgebend. Hierbei ist eine Horizontale gleichwertig zu einer Vertikalen. Grundsätzlich ist die Wahl des Bezugssystems für die Erfassung des Neigungswinkels frei wählbar.

Daneben kann die Rückenlehne über den Motor um eine Drehachse verstellbar am Sitzteil gelagert sein. Diese Drehachse ist parallel zu der Schwenkachse der Kopfstütze angeordnet. Eine solche konventionelle Verstellung der Rückenlehne lässt sich erfindungsgemäß mit dem Prinzip der Winkelvorgabe durch die Kopfstütze kombinieren.

Auch kann das Sitzteil auf dem Fußteil gelagert und über den Motor in einer Höhe verstellbar sein. Dadurch wird der gesamte Behandlungsstuhl je nach Stellung der Rückenlehne gehoben oder gesenkt. Ziel ist es, bei einer Veränderung der Position des Behandlungsstuhls das Behandlungs- oder Operationsfeld so gut es geht konstant positioniert zu lassen. Die durch eine Verstellung der Rückenlehne erzeugte Höhendifferenz des Behandlungs- oder Operationsfeldes wird über die Höhenverstellung des Sitzteils bzw. des Fußteils ausgeglichen.

In diesem Zusammenhang kann jedem verstellbaren Behandlungsstuhlteil zumindest ein separater Motor zugeordnet sein. Dadurch wird die individuelle Verstellung einzelner Behandlungsstuhlteile vereinfacht. Jeder Motor wird dabei zentral über die Steuer- und Regeleinheit angesteuert. Ferner kann der Motor über zumindest ein Getriebeglied und/oder über eine Druckmittelleitung mit dem Behandlungsstuhlteil mechanisch gekoppelt sein. Die Antriebsmöglichkeiten sind vielfältig, jedoch lässt sich jede Antriebsmöglichkeit mit der erfindungsgemäßen Positionsvorgabe über die Kopfstütze kombinieren.

Ebenso kann die Kopfstütze manuell oder über einen elektrischen Antrieb um die Schwenkachse schwenkbar sein. Die Erfassung der Winkellage der Kopfstütze kann über das Sensorsystem sowohl bei einer manuellen als auch bei einer elektrischen Verstellung der Kopfstütze erfolgen. Das Sensorsystem wird jedoch je nach Verstellmöglichkeit unterschiedlich ausgebildet sein. Bei einer elektrischen Verstellung könnte die Erfassung des Neigungswinkels in dem Antriebsmotor integriert sein.

Für eine vereinfachte Ausführung kann das Sensorsystem den Neigungswinkel der Kopfstütze relativ zu der Rückenlehne erfassen. Hierfür wird eine so genannte Rückenebene definiert, die als Referenz für die Bestimmung des Neigungswinkels der Rückenlehne und für die Bestimmung des relativen Winkels zwischen der Kopfstütze und der Rückenlehne dient. Für die Verstellung des Behandlungsstuhls ist nämlich allein der relative Winkel zwischen der Kopfstütze und der Rückenlehne maßgebend. Diesen gilt es zu Beginn einzustellen, damit die übrige Einstellung des Behandlungsstuhls automatisch erfolgt. Insofern ist der relative Winkel der Kopfstütze zu der Rückenlehne ausreichend, um die vorstehend beschriebene Verstellung des Behandlungsstuhls einzuleiten.

Hierzu kann das Sensorsystem für das Erfassen der Schwenkposition der Kopfstütze um die Schwenkachse einen Potentiometer oder einen Differentialkondensator oder einen Drehimpulsgeber aufweisen. Dadurch, dass das Drehlager der Lageranordnung für die Kopfstütze an der Rückenlehne angeordnet ist, ist ein fester Bezugspunkt für das Sensorsystem zu der Rückenlehne vorhanden, womit die relative Verstellung der Kopfstütze zu der Rückenlehne erfassbar ist. Dieser Bezugspunkt ist vor allem für den Potentiometer einsetzbar, auf den die Drehung der Kopfstütze gleichwirkend übertragen wird.

Für den Fall, dass ein Differentialkondensator eingesetzt wird, ist ein relativer Bezug zu der Rückenlehne nicht notwendig, da mit dem Differentialkondensator der absolute Neigungswinkel der Kopfstütze erfassbar ist.

Je nach Ausgestaltung der Abhängigkeit der Neigungswinkel kann das Sensorsystem in der Rückenlehne und/oder in der Lageranordnung und/oder in der Kopfstütze angeordnet ist. Die Zuordnung ist maßgeblich von der Art des Sensorsystems abhängig.

## Patentansprüche

1. Verfahren zur Steuerung eines zumindest teilweise zumindest elektrisch verstellbaren Behandlungsstuhls (2) für eine zahnärztliche Behandlungseinheit (1), wobei der Behandlungsstuhl (2) zumindest ein Fußteil (23), ein Sitzteil (22), eine um eine Drehachse (D) drehbar gelagerte Rückenlehne (21) und eine an der Rückenlehne (21) zumindest in einem Neigungswinkel (N_{K}) um eine Schwenkachse (S) verstellbare Kopfstütze (20) aufweist und wobei eine Steuer- und Regeleinheit (3) und zumindest ein elektrischer Motor (31) für die Verstellung des Behandlungsstuhls (2) vorgesehen ist, **dadurch gekennzeichnet, dass** eine manuelle und/oder automatische Verstellung des Neigungswinkels (N_{K}) der Kopfstütze (20) durch ein Sensorsystem (30) erfasst wird, durch das Sensorsystem (30) zumindest ein elektrisches Kopfstützen-Steuersignal erzeugt wird und in Abhängigkeit von diesem Kopfstützen-Steuersignal die Ansteuerung des Motors (31) für die Verstellung der Rückenlehne (21) und/oder des Sitzteils (22) erfolgt.

2. Verfahren nach Anspruch 1, **dadurch gekennzeichnet, dass** die Verstellung des Neigungswinkels (N_{K}) der Kopfstütze (20) relativ zu einer Horizontalen (H) oder einer Vertikalen (V) durch das Sensorsystem (30) erfasst wird.

3. Verfahren nach Anspruch 1, **dadurch gekennzeichnet, dass** die Verstellung des Neigungswinkels (N_{K}) der Kopfstütze (20) relativ zu der Rückenlehne (21) durch das Sensorsystem (30) erfasst wird.

4. Verfahren nach einem der Ansprüche 1 bis 3, **dadurch gekennzeichnet, dass** zumindest zwei diskrete Werte der Positionen (K1, K2) der Kopfstütze (20) um die Schwenkachse (S) über das Sensorsystem (30) erfasst werden und jedem diskreten Wert zumindest eine konkrete Position (R1, R2) der Rückenlehne (21) und zumindest eine konkrete Position (S1, S2) des Sitzteils (22) zugeordnet wird.

5. Verfahren nach Anspruch 4, **dadurch gekennzeichnet, dass** die Position der Rückenlehne (21) und die Position des Sitzteils (22) gleichzeitig oder nacheinander eingestellt wird.

## Claims

1. A method for controlling an at least partially and at least electrically adjustable treatment chair (2) for a dental treatment unit (1), wherein the treatment chair (2) has at least one foot part (23), one seat part (22), one backrest (21), which is mounted to rotate about an axis of rotation (D), and one headrest (20), which is adjustable about a pivot axis (S) in at least one angle of inclination (N_{K}) on the backrest (21), and wherein a control and regulating unit (3) and at least one electric motor (31) are provided for adjustment of the treatment chair (2), **characterized in that** a manual and/or automatic adjustment of the angle of inclination (N_{K}) of the headrest (20) is detected by a sensor system (30), **in that** at least one electric headrest control signal is generated by the sensor system (30), and **in that** the motor (31) for adjusting the backrest (21) and/or the seat part (22) is controlled as a function of this headrest control signal.

2. The method according to Claim 1, **characterized in that** the adjustment of the angle of inclination (N_{K}) of the headrest (20) in relation to a horizontal (H) or a vertical plane (V) is detected by the sensor system (30).

3. The method according to Claim 1, **characterized in that** the adjustment of the angle of inclination (N_{K}) of the headrest (20) in relation to the backrest (21) is detected by the sensor system (30).

4. The method according to any one of Claims 1 to 3, **characterized in that** at least two discrete values of the positions (K1, K2) of the headrest (20) about the pivot axis (S) are detected by the sensor system (30), and a concrete position (R1, R2) of the backrest (21) and at least one concrete position (S1, S2) of the seat part (22) are assigned to each discrete value.

5. The method according to Claim 4, **characterized in that** the position of the backrest (21) and the position of the seat part (22) are adjusted simultaneously or one after the other.

## Revendications

1. Procédé pour contrôler un fauteuil dentaire (2) qui est au moins en partie au moins électriquement réglable pour une unité de traitement (1) dentaire, le fauteuil dentaire (2) présentant au moins une embase (23), une partie siège (22), un dossier (21) à montée tournante autour d'un axe de rotation (D) et un repose-tête (20) réglable sur le dossier (21) au moins d'un angle d'inclinaison (N_{K}) autour d'un axe de pivotement (S), et une unité de contrôle et de réglage (3) et au moins un moteur électrique (31) étant prévus pour le réglage du fauteuil dentaire (2), **caractérisé en ce qu'**un réglage manuel et/ou automatique de l'angle d'inclinaison (N_{K}) du repose-tête (20) est enregistré par un système de détection (30), le système de détection (30) génère au moins un signal de commande électrique du repose-tête et en fonction de ce signal de commande du repose-tête, la commande du moteur (31) pour le réglage du dossier (21) et/ou de la partie siège (22) s'effectue.

2. Procédé selon la revendication 1, **caractérisé en ce que** le réglage de l'angle d'inclinaison (N_{K}) du repose-tête (20) par rapport à une horizontale (H) ou une verticale (V) est enregistré par le système de détection (30).

3. Procédé selon la revendication 1, **caractérisé en ce que** le réglage de l'angle d'inclinaison (N_{K}) du repose-tête (20) par rapport au dossier (21) est enregistré par le système de détection (30).

4. Procédé selon l'une quelconque des revendications 1 à 3, **caractérisé en ce qu'**au moins deux valeurs discrètes des positions (Kl, K2) du repose-tête (20) autour de l'axe de pivotement (S) sont enregistrées via le système de détection (30) et à chaque valeur discrète est attribuée au moins une position concrète (R1, R2) du dossier (21) et au moins une position concrète (S1, S2) de la partie siège (22).

5. Procédé selon la revendication 4, **caractérisé en ce que** la position du dossier (21) et la position de la partie siège (22) sont réglées simultanément ou successivement.
